# EUROPÄISCHE PATENTSCHRIFT

(11) **EP 0 673 487 B1**
(45) Veröffentlichungstag und Bekanntmachung des Hinweises auf die Patenterteilung: **23.06.1999**
(21) Anmeldenummer: 94928270.1
(22) Anmeldetag: 28.09.1994
(51) Int. Cl.: F21M 7/00, H01R 33/06, F21V 19/00

(54) **ELEKTRISCHE KONTAKTIERUNG EINER LICHTQUELLE**
ELECTRIC CONTACTING FOR A LIGHT SOURCE
CONNEXION ELECTRIQUE D'UNE SOURCE DE LUMIERE

(30) Priorität: 12.10.1993 DE 4334722
(43) Veröffentlichungstag der Anmeldung: 27.09.1995
(73) Patentinhaber: ROBERT BOSCH GMBH, 70442 Stuttgart (DE)
(72) Erfinder: WEIHING, Gerhard, D-72810 Gomaringen (DE); EBINGER, Georg, D-72127 Kusterdingen (DE); GAUDER, Andreas, D-70794 Filderstadt (DE)
(86) Internationale Anmeldenummer: DE9401143
(87) Internationale Veröffentlichungsnummer: WO9510730

(56) Entgegenhaltungen:
- EP-A- 0 215 700
- DE-U- 9 305 351
- DE-U- 9 311 448

## Beschreibung

Die Erfindung betrifft eine elektrische Kontaktierung einer Lichtquelle nach der Gattung des Anspruchs 1.

Eine solche elektrische Kontaktierung ist durch die EP 0 215 700 A1 bekannt. Dort weist die Lichtquelle ein Kontaktelement zur Verbindung mit dem Pluspol einer Spannungsquelle auf und deren Masseverbindung erfolgt über ihren Sockel. Es ist ein Steckerteil vorgesehen, das ein mit dem Kontaktelement zusammenfügbares Steckelement aufweist. Das Steckerteil weist eine elektrisch isolierende Umhüllung auf, mit einer Öffnung zum Durchtritt des Kontakelements. An der Umhüllung ist ein Massekontaktelement angeordnet, das bei der Montage des Steckerteils am Sockel der Lichtquelle zur Anlage kommt. Das Steckerteil wird mittels eines federnden Befestigungselements an einem Reflektor der Beleuchtungseinrichtung fixiert, durch das das Massekontakelement gegen den Sockel der Lichtquelle gedrückt wird. Das Massekontakelement ist als steifer Ring ausgebildet, der zwischen der Umhüllung und dem Sockel der Lichtquelle angeordnet ist, wodurch die Baugröße, vor allem die Baulänge, des Steckerteils vergrößert wird. Um die Anlage des Massekontaktelements am Sockel der Lichtquelle sicherzustellen, ist das federnde Befestigungselement als zusätzliches Teil erforderlich.

Durch die DE 38 31 371 A1 ist darüberhinaus eine elektrische Kontaktierung einer Lichtquelle bekannt, wobei ein metallischer Haltebügel am Sockel der Lichtquelle zu deren Befestigung an einem Reflektor der Beleuchtungseinrichtung angreift. Zur Verbindung der Lichtquelle mit dem Pluspol einer Spannungsquelle wird auf deren Kontaktelement ein Steckerteil aufgeschoben. Der Haltebügel weist einen Steckkontakt auf, auf den ein weiteres Steckerteil aufschiebbar ist, das eine Masseverbindung der Lichtquelle herstellt. Zur elektrischen Kontaktierung der Lichtquelle müssen hier somit zwei getrennte Steckerteile montiert werden, was einen großen Arbeitsaufwand erfordert.

### Vorteile der Erfindung.

Die erfindungsgemäße elektrische Kontaktierung einer Lichtquelle mit den Merkmalen gemäß dem Anspruch 1 hat demgegenüber den Vorteil, daß das Massekontaktelement mit seinem wenigstens einen Kontaktarm ohne zusätzliches Bauteil sicher am Sockel der Lichtquelle anliegt und außerdem das Steckerteil in seiner Baugröße durch das Massekontaktelement nur wenig vergrößert wird.

In den abhängigen Patentansprüchen sind vorteilhafte Ausgestaltungen und Weiterbildungen der Erfindung angegeben.

### Zeichnung:

Ein Ausführungsbeispiel der Erfindung ist in der Zeichnung dargestellt und in der nachfolgenden Beschreibung näher erläutert. Es zeigen Figur 1 ausschnittsweise eine Beleuchtungseinrichtung für Fahrzeuge in einem Längsschnitt mit einer Lichtquelle und einem zu deren elektrischer Kontaktierung dienenden Steckerteil, Figur 2 die Lichtquelle und das Steckerteil von Figur 1 in vergrößerter Darstellung und Figur 3 das Steckerteil in einem Schnitt entlang der Linie III-III in Figur 2.

### Beschreibung des Ausführungsbeispiels

In Figur 1 ist eine Beleuchtungseinrichtung für Fahrzeuge dargestellt, die ein Scheinwerfer ist, jedoch auch eine Leuchte oder ähnliches sein kann. Der Scheinwerfer weist einen Reflektor 10 auf, mit einer Öffnung 12, in die eine Lichtquelle 14 eingesetzt ist. Die Lichtquelle 14 ist beim Ausführungsbeispiel eine Glühlampe, insbesondere vom Typ H1 und weist eine Glühwendel als Leuchtkörper auf. Die Lichtquelle 14 ist beispielsweise mittels eines Federbügels 16 am Reflektor 10 gehalten, der am Sockelteller 18 der Lichtquelle 14 angreift. Die Lichtquelle 14 weist am vom Reflektor 10 wegweisenden Stirnende ihres Sockels als Kontaktelement einen Kontaktstift 20 auf, der zur Verbindung mit dem Pluspol einer Spannungsquelle dient. Im Kontaktstift 20 ist eine Bohrung 21 oder eine Vertiefung vorgesehen. Die Masseverbindung der Lichtquelle 14 erfolgt über deren metallischen Sockelteller 18 oder einen an diesen anschließenden metallischen, etwa quader- oder zylinderförmigen Sockelabschnitt 22. Zwischen dem metallischen Sockelabschnitt 22 und dem Kontaktstift 20 ist ein Abschnitt 24 aus elektrisch isolierendem Material vorhanden, dessen Durchmesser etwas kleiner ist als der des Sockelabschnitts 22.

Zur elektrischen Kontaktierung der Lichtquelle 14 ist ein Steckerteil 30 vorgesehen, das auf den Kontaktstift 20 der Lichtquelle 14 in Richtung des Pfeils 31 aufschiebbar ist. Das Steckerteil 30 ist in Figur 2 detailliert dargestellt. Das Steckerteil 30 weist als Steckelement eine Steckhülse 32 auf, die über eine elektrische Leitung 34 mit dem Pluspol einer Spannungsquelle, beim Ausführungsbeispiel der Bordbatterie des Fahrzeugs, über einen Lichtschalter verbunden ist. Die Steckhülse 32 weist eine nach innen von dieser abstehenden federnden Vorsprung 33 auf, der mit der Bohrung 21 im Kontaktstift 20 zusammenwirkt. Das Steckerteil 30 weist eine elektrisch isolierende Umhüllung 36 auf, die einen die Steckhülse 32 umgebenden Abschnitt 38 aufweist und einen das Anschlußstück der elektrischen Leitung 34 umgebenden Abschnitt 40 aufweist. Die Leitung 34 kann etwa koaxial zur Montagerichtung 31 des Steckerteils 30 oder quer zu dieser aus dem Steckerteil 30 austreten. Der die Steckhülse 32 umgebende Abschnitt 38 der Umhüllung 36 ist im Schnitt quer zur Montagerichtung 31 des Steckerteils 30 rechteckig ausgebildet und weist an seinem vorderen, zur Lichtquelle 14 weisenden Stirnende eine Wandung 42 auf, in der eine Öffnung 44 zum Durchtritt des Kontaktstifts 20 der Lichtquelle 14 vorhanden ist. Der Querschnitt der Öffnung 44 ist dabei an den des Kontaktstifts 20 so angepaßt, daß der Kontaktstift 20 mit geringem Spiel quer zur Montagerichtung 31 des Steckerteils 30 durch die Öffnung 44 hindurchtritt. Be einer einfachen Ausführung des Steckerteils 30 ist die Steckhülse 32 innerhalb der Umhüllung 38 in nicht dargestellter Weise festgelegt. Das Steckerteil 30 kann jedoch auch zur Erzielung einer sogenannten Positiv-Lock-Funktion ausgebildet sein. Dabei ist das zur Lichtquelle 14 weisende Ende der Steckhülse 32 mit einem Abstand zur Wandung 42 der Umhüllung 38 angeordnet. Von der Innenseite der Umhüllung 38 steht zur Steckhülse 32 hin eine Nase 45 ab, die in eine Ausnehmung 46 in der Steckhülse 32 eingreift. An der Umhüllung 38 steht außerdem zur Steckhülse 32 hin ein Vorsprung 47 ab, der mit einer entgegen Montagerichtung 31 weisenden Rampe 48 versehen ist. Von der Steckhülse 32 steht quer zur Montagerichtung 31 ein Arm 49 ab, der elastisch schwenkbar ist und an der Rampe 48 zur Anlage kommt.

Bei der Montage des Steckerteils 30 wird an dessen Umhüllung 36 angegriffen und das Steckerteil 30 in Richtung des Pfeils 31 auf die Lichtquelle aufgeschoben, wobei sich die Steckhülse 32 mit dem der Lichtquelle 14 benachbarten Rand ihrer Ausnehmung 48 an der Nase 46 abstützt, so daß die Steckhülse 32 sich bezüglich der Umhüllung 36 nicht axial bewegen kann und der Kontaktstift 20 in diese eintaucht. In der Endlage des Steckerteils 30, die durch die Anlage des Stirnendes des Isolierabschnitts 24 des Scokels der Lichtquelle 14 an der Wandung 42 der Umhüllung 36 bestimmt ist, rastet der Vorsprung 33 der Steckhülse 32 in der Bohrung 21 im Kontaktstift 20 ein. Bei der Demontage des Steckerteils 30 wird an dessen Umhüllung 36 angegriffen und diese entgegen der Pfeilrichtung 31 von der Lichtquelle 14 gezogen. Dabei gleitet der Arm 49 über die Rampe 48 auf den Vorsprung 47 auf, wobei der Teil der Steckhülse 32 mit dem Vorsprung 33 dadurch geschwenkt wird, so daß der Vorsprung 33 aus der Bohrung 21 im Kontaktstift 20 herausgehoben wird. Wenn die Wandung 42 am Stirnende der Steckhülse 32 nach dem Weg s zur Anlage kommt, so kann das Steckerteil 30 von der Lichtquelle 14 bei weiterer Bewegung entgegen Montagerichtung 31 mit geringem Kraftaufwand abgenommen werden.

Auf dem die Steckhülse 32 umgebenden Abschnitt 38 der Umhüllung 36 ist ein metallisches Massekontaktelement 50 angeordnet, das über eine Leitung 51 mit Masse verbunden ist. Das Massekontaktelement 50 besteht aus einem hülsenartigen Abschnitt 52, der auf dem Abschnitt 38 gehalten ist und zwei von diesem zur Lichtquelle 14 hin in Montagerichtung 31 des Steckerteils 30 abstehenden federnden Kontaktarmen 54. Der hülsenartige Abschnitt 52 wird entgegen der Pfeilrichtung 31 auf den Abschnitt 38 aufgeschoben und ist wie dieser im Schnitt quer zur Montagerichtung 31 rechteckig ausgebildet. Der hülsenartige Abschnitt 52 weist einen Schlitz 56 auf, so daß er quer zur Montagerichtung 31 elastisch aufweitbar ist. Außerdem ist an zwei einander gegenüberliegenden Seitenwänden des hülsenartigen Abschnitts 52 jeweils eine Öffnung 58 vorhanden. Von zwei einander gegenüberliegenden Außenseiten des Abschnitts 38 der Umhüllung 36 steht jeweils ein Vorsprung 60 nach außen ab, der zur Lichtquelle 14 hin angeschrägt ist. Vom hülsenartigen Abschnitt 52 steht weiterhin von der Lichtquelle 14 wegweisend eine Kontaktfahne 62 ab, an der die Leitung 51 angeschlossen ist. Die von der Lichtquelle 14 wegweisenden Enden des hülsenartigen Abschnitts 52 sind nach außen umgebogen, um ein leichtes Aufschieben auf den Abschnitt 38 der Umhüllung 36 zu ermöglichen.

Die Kontaktarme 54 in ihrem über den Abschnitt 38 der Umhüllung 36 hinausragenden Bereich zueinander hin gebogen und ihre Enden sind u-förmig gebogen, wobei der Scheitel der U-Form der beiden Kontaktarme 54 einander zugewandt sind. Die Kontaktarme 54 sind in ihrem federnden Bereich mit einer Sicke 55 versehen, um ihre Biegesteifigkeit zu erhöhen. Der Abstand zwischen den Enden der Kontaktarme 54 zueinander ist etwas geringer als der Durchmesser des zylinderförmigen Sockelabschnitts 22 der Lichtquelle 14.

Zur Montage des Massenkontaktelements 50 wird dessen hülsenartiger Abschnitt 52 entgegen Pfeilrichtung 31 auf den Abschnitt 38 der Umhüllung aufgeschoben. Die Breite des Abschnitts 38 der Umhüllung 36 im Bereich der beiden die Vorsprünge 60 aufweisenden Seiten ist etwas größer als der Querschnitt des hülsenartigen Abschnitts 52, so daß dieser etwas aufgeweitet wird, was durch dessen Schlitz 56 ermöglicht ist. In der Endlage des Massekontaktelements 50 tritt jeweils ein Vorsprung 60 durch eine Öffnung 58 im hülsenartigen Abschnitt 52 hindurch, wodurch eine rastartige Befestigung des Kontaktelements 50 auf dem Abschnitt 38 erreicht ist.

Bei der Montage des Steckerteils 30 auf die Lichtquelle 14 werden die Kontaktarme 54 des Massekontaktelements 50 auseinander gebogen, wenn diese mit ihren Enden auf den Isolierabschnitt 24 des Sockels der Lichtquelle 14 treffen. In der Endlage des Steckerteils 30 liegen die Kontaktarme 54 mit ihren Enden radial am zylinderförmigen Sockelabschnitt 22 der Lichtquelle 14 unter Vorspannung an, so daß durch das Steckerteil 30 zugleich die plusseitige Verbindung als auch die Masseverbindung der Lichtquelle 14 hergestellt ist.

Der Abstand zwischen den Enden der Kontaktarme 54 und dem zur Lichtquelle 14 weisenden Ende der Steckhülse 32und der Querschnitt der Öffnung 44, durch die der Kontaktstift 20 hindurchtritt sind dabei so aufeinander abgestimmt, daß der Kontaktstift 20 nicht infolge einer Schrägstellung zugleich an den Enden der Kontaktarme 54 und an der Steckhülse 32 zur Anlage kommen kann, wodurch ein Kurzschluß entstünde. Hierbei ist auch der Abstand zwischen dem der Lichtquelle 14 zugewandten Ende der Steckhülse 32 und der Wandung 42 zu berücksichtigen. Eine Schrägstellung des Kontaktstifts 20 in einer die beiden Kontaktarme 54 enthaltenden Ebene ist dadurch begrenzt, daß dieser nur mit geringem Spiel durch die Öffnung 44 hindurchtritt. Je geringer der Abstand der Enden der Kontaktarme 54 von der Wandung 42 der Umhüllung 36 ist, desto stärker kann der Kontaktstift 20 schräg gestellt werden, ohne zugleich an der Steckhülse 32 und den Enden der Kontaktarme 54 zur Anlage zu kommen. Umgekehrt muß die Schrägstellung des Kontaktstifts 20 um so enger begrenzt werden, je größer der Abstand der Enden der Kontaktarme 54 von der Wandung 42 der Umhüllung ist.

Abweichend zu der vorstehend beschriebenen Ausführung können die Kontaktarme 54 des Massekontaktelements 50 auch so ausgebildet sein, daß sie am Sockelteller 18 der Lichtquelle 14 zur Anlage kommen. Außerdem kann auch nur ein Kontaktarm 54 vorgesehen werden oder mehr als zwei Kontaktarme 54. Schließlich kann die Lichtquelle 14 auch ein anderes Kontaktelement als den Kontaktstift 20 aufweisen, beispielsweise eine Steckhülse, wobei dann das Steckerteil 30 ein zum Zusammenwirken mit dem Kontaktelement ausgebildetes Steckelement aufweist

Die vorstehend beschriebene elektrische Kontaktierung einer Lichtquelle ist nicht auf die Anwendung bei einer H1-Glühlampe beschränkt, sondern kann allgemein bei Lichtquellen angewandt werden, bei denen nur für die plusseitige Verbindung ein Anschlußkontakt vorgesehen ist und die Masseverbindung über den Sockel der Lichtquelle erfolgt.

## Patentansprüche

1. Elektrische Kontaktierung einer Lichtquelle, insbesondere bei Beleuchtungseinrichtungen für Fahrzeuge, wobei die Lichtquelle (14) ein Kontaktelement (20) zur Verbindung mit dem Pluspol einer Spannungsquelle aufweist und deren Masseverbindung über ihren Sockel (18;22) erfolgt, und mit einem Steckerteil (30), das ein mit dem Kontakelement (20) zusammenfügbares Steckelement (32) aufweist, wobei das Steckerteil (30) eine elektrisch isolierende Umhüllung (36,38,40) aufweist, an der ein Massekontaktelement (50) angeordnet ist, das am Sockel (18;22) der Lichtquelle (14) zur Anlage kommt, und die Umhüllung (36,38,40) eine Öffnung (44) zum Durchtritt des Kontaktelements (20) aufweist, dadurch gekennzeichnet, daß das Massekontaktelement (50) auf der Umhüllung (38) angeordnet ist und unter elastischer Vorspannung am Sockel (18;22) der Lichtquelle (14) zur Anlage kommt, daß das Massekontaktelement (50) einen hülsenartigen, auf der Umhüllung (38) angeordneten Abschnitt (52) und wenigstens einen von diesem Abschnitt (52) zur Lichtquelle (14) hin abstehenden federnden Kontaktarm (54) aufweist, der am Sockel (18;22) der Lichtquelle (14) zur Anlage kommt.

2. Kontaktierung nach Anspruch 1, dadurch gekennzeichnet, daß der wenigstens eine Kontaktarm (54) quer zur Montagerichtung (31) des Steckerteils (30) am Sockel (22) der Lichtquelle (14) zur Anlage kommt.

3. Kontaktierung nach Anspruch 1 oder 2, dadurch gekennzeichnet, daß der Querschnitt der Öffnung (44) so groß ist, daß das Kontaktelement (20) zumindest in einer die Öffnung (44) und den wenigstens einen Kontaktarm (54) enthaltenden Ebene mit geringem Spiel durch diese hindurchtritt.

4. Kontaktierung nach einem der Ansprüche 1 bis 3, dadurch gekennzeichnet, daß der am Sockel (22) der Lichtquelle (14) zur Anlage kommende Endbereich des wenigstens einen Kontaktarms (54) zum Sockel (22) hin u-förmig gekrümmt ausgebildet ist.

5. Kontaktierung nach einem der Ansprüche 1 bis 4, dadurch gekennzeichnet, daß der hülsenartige Abschnitt (52) des Massenkontaktelements (50) auf die Umhüllung (38) aufschiebbar ist und quer zu seiner Aufschubrichtung elastisch verformbar ist.

6. Kontaktierung nach einem der Ansprüche 1 bis 5, dadurch gekennzeichnet, daß der hülsenartige Abschnitt (52) des Massekontaktelements (50) auf der Umhüllung (38) rastartig gehalten ist.

7. Kontaktierung nach einem der Ansprüche 1 bis 6, dadurch gekennzeichnet, daß der wenigstens eine Kontaktarm (54) in seinem federnden Bereich versteift ist.

8. Kontaktierung nach Anspruch 7, dadurch gekennzeichnet, daß zur Versteifung des wenigstens einen Kontaktarms (54) dieser mit einer Sicke versehen ist.

## Claims

1. Electrical contacting of a light source, in particular in the case of lighting means for vehicles, the light source (14) having a contact element (20) for the connection with the positive terminal of a voltage source and its earth connection taking place via its base (18; 22), and having a plug part (30), which has a plug-in element (32) which can be fitted together with the contact element (20), characterized in that the plug part (30) having an electrically insulating sheath (36, 38, 40) on which there is arranged an earth contact element (50) which comes to bear against the base (18; 22) of the light source (14), and the sheath (36, 38, 40) having an opening (44) for the passing-through of the contact element (20), characterized in that the earth contact element (50) is arranged on the sheath (38) and comes to bear against the base (18; 22) of the light source (14) under elastic prestress, and in that the earth contact element (50) has a sleeve-like section (52), arranged on the sheath (38), and at least one resilient contact arm (54), which protrudes from this section (52) towards the light source (14) and comes to bear against the base (18; 22) of the light source (14).

2. Contacting according to Claim 1, characterized in that the at least one contact arm (54) comes to bear against the base (22) of the light source (14) transversely to the fitting direction (31) of the plug part (30).

3. Contacting according to Claim 1 or 2, characterized in that the cross section of the opening (44) is of such a size that, at least in a plane containing the opening (44) and the at least one contact arm (54), the contact element (20) passes through said opening with little clearance.

4. Contacting according to one of Claims 1 to 3, characterized in that the end region of the at least one contact arm (54) coming to bear against the base (22) of the light source (14) is designed such that it is curved in a U-shaped manner towards the base (22).

5. Contacting according to one of Claims 1 to 4, characterized in that the sleeve-like section (52) of the earth contact element (50) can be pushed onto the sheath (38) and is elastically deformable transversely to its pushing-on direction.

6. Contacting according to one of Claims 1 to 5, characterized in that the sleeve-like section (52) of the earth contact element (50) is retained in a catch-like manner on the sheath (38).

7. Contacting element according to one of Claims 1 to 6, characterized in that the at least one contact arm (54) is stiffened in its resilient region.

8. Contacting according to Claim 7, characterized in that, for the stiffening of the at least one contact arm (54), the latter is provided with a bead.

## Revendications

1. Connexion électrique d'une source de lumière, en particulier lors de dispositifs d'éclairage pour des véhicules, la source de lumière (14) présentant un élément de contact (20) pour être relié au pôle positif d'une source de tension, la liaison avec la masse ayant lieu au moyen de son socle (18, 22), et comprenant une pièce de connexion (30) qui présente un élément de connexion (32) que l'on peut joindre à l'élément de contact (20), la pièce de connexion (30) présentant une enveloppe isolante (36, 38, 40) sur laquelle est disposé un élément de contact avec la masse (50) qui vient en appui sur le socle (18, 22) de la source de lumière (14), l'enveloppe (36, 38, 40) présentant une ouverture,.(44) pour le passage de l'élément de contact (20),
caractérisée en ce que
- l'élément de contact avec la masse (50) est disposé sur l'enveloppe (38) et vient en appui sur le socle (18; 22) de la source de lumière (14) sous une précontrainte élastique,
- l'élément de contact avec la masse (50) présente une section (52) en forme de douille, disposée sur l'enveloppe (38), et au moins un bras de contact (54) faisant ressort qui se dresse à partir de cette section (52) en direction de la source de lumière (14), bras de contact (54) qui vient en appui sur le socle (18; 22) de la source de lumière (14).

2. Connexion selon la revendication 1,
caractérisée en ce que
au moins un bras de contact (54) vient en appui perpendiculairement à la direction de montage (31) de la pièce de connexion (30) sur le socle (22) de la source de lumière (14).

3. Connexion selon la revendication 1 ou 2,
caractérisée en ce que
la section transversale de l'ouverture (44) est assez grande pour que l'élément de contact (20) passe au moins dans un plan qui contient l'ouverture (44) et au moins un bras de contact (54), avec un faible jeu à travers celle-ci.

4. Connexion selon l'une des revendications 1 à 3,
caractérisée en ce que
la zone terminale qui vient en appui sur le socle (22) de la source de lumière (14) de l'un au moins des bras de contact (54), est constituée de façon recourbée en forme d'U en direction du socle (22).

5. Connexion selon l'une des revendications 1 à 4,
caractérisée en ce que
la section en forme de douille (52) de l'élément de contact avec la masse (50) peut être enfilée sur l'enveloppe (38) et peut être déformée élastiquement perpendiculairement à son sens d'enfilage.

6. Connexion selon l'une des revendications 1 à 5,
caractérisée en ce que
la section en forme de douille (52) de l'élément de contact avec la masse (50) est maintenue par encliquetage sur l'enveloppe (38).

7. Connexion selon l'une des revendications 1 à 6,
caractérisée en ce que
l'un au moins des bras de contact (54) est raidi dans sa zone faisant ressort.

8. Connexion selon la revendication 7,
caractérisée en ce que
pour raidir au moins l'un des bras de contact (54) on pourvoit celui-ci d'une moulure.
